# EUROPÄISCHE PATENTANMELDUNG

(11) **EP 4 752 281 A1**
(43) Veröffentlichungstag der Anmeldung: **03.06.2026**
(21) Anmeldenummer: 24215871.5
(22) Anmeldetag: 27.11.2024
(51) Int. Cl.: E01D 19/10, E01D 19/08

(54) **BETONANKER MIT SCHUTZKAPPE**

(71) Anmelder: MKT Metall-Kunststoff-Technik GmbH & Co. KG, 67685 Weilerbach (DE)
(72) Erfinder: Reinhardt, Stefan, 66882 Hütschenhausen (DE); Bigalke, Detlef, 67685 Weilerbach (DE)
(74) Vertreter: Dilg, Haeusler, Schindelmann Patentanwaltsgesellschaft mbH

(57) **Zusammenfassung**

Die vorliegende Anmeldung betrifft eine Verankerungsvorrichtung (100) zum Befestigen eines Aufbauelements (102) auf einem Grundelement (101) aus Beton. Die Verankerungsvorrichtung (100) weist eine Ankerstange (103) mit einem Grundelementabschnitt (104), welcher in einer Bohrung (116) des Grundelements (101) befestigbar ist, und einen Aufbaubefestigungsabschnitt (105), welcher in dem Aufbauelement (102) befestigbar ist. Ferner weist die Verankerungsvorrichtung (100) eine Schutzkappe (106) auf, welche an dem Aufbaubefestigungsabschnitt (105) der Ankerstange (103) befestigbar ist, wobei die Schutzkappe (106) einen, beabstandet um die Ankerstange (103) verlaufenden Auflageabschnitt (107) aufweist, welcher einen Auflagerand (108) zur Auflage auf einer Oberfläche des Grundelements (101), auf welcher das Aufbauelement (102) anordbar ist, ausgebildet ist. Der Auflageabschnitt (107) ist derart ausgebildet, dass zwischen der Schutzkappe (106) und der Oberfläche des Grundelements (101) ein Hohlraum (109) um die Ankerstange (103) ausbildbar ist.

## Beschreibung

### Technisches Gebiet

Die vorliegende Erfindung betrifft eine Verankerungsvorrichtung und ein Verfahren zum Befestigen eines Aufbauelements auf einem Grundelement aus Beton. Ferner betrifft die vorliegende Erfindung eine Verbundanordnung eines Bauwerks sowie eine Schutzkappe zum Abdichten einer Bohrung eines Grundelements aus Beton.

### Hintergrund der Erfindung

Im Bauwesen ist es oft notwendig, verschiedene Aufbauelemente, wie beispielsweise tragende Strukturen wie Brückenkappen, sicher auf Betonfundamenten oder anderen Grundelementen aus Beton zu verankern. Herkömmliche Verankerungssysteme bieten jedoch nicht immer einen ausreichenden Schutz gegen äußere Einflüsse wie Feuchtigkeit oder mechanische Beanspruchung, die die Lebensdauer der Verankerung und die Stabilität des Aufbaus beeinträchtigen können.

Ein Ankersystem besteht beispielsweise aus Injektionsmörtel und einer Ankerstange mit Mutter und dient beispielsweise zur Erweiterung bestehender Betonbauwerke durch eine zusätzliche Aufbetonschicht oder zur Befestigung von sogenannten Brückenkappen bzw. Randbalken auf dem Überbau von Brücken.

Dabei muss die Dichtungsebene, die das Betonbauwerk, z.B. den Brückenkörper, von oben vor Feuchtigkeit und somit Korrosion schützen soll, durchbohrt werden. An dieser Stelle wird die Abdichtung durch den Injektionsmörtel und eine flache Schutzkappe wiederhergestellt.

Bei einem Betonbauwerk mit Dichtbahn (Dichtebene) sind der Beton des Betonbauwerks und der Beton der Aufbetonschicht nicht miteinander verzahnt. Alle auftretenden Kräfte, insbesondere Querkräfte, müssen entsprechend über die Ankerstangen übertragen werden. Da die Ankerstangen beidseitig starr eingespannt sind, entstehen durch Temperaturdifferenzen und Schwinden des Betons große Schubspannungen in den Ankerstangen, die wiederum zu Rissen im Beton führen können.

### Darstellung der Erfindung

Es ist eine Aufgabe der vorliegenden Erfindung, eine robuste und geschützte Verbindung von einem Aufbauelement auf einem Grundelement aus Beton bereitzustellen.

Diese Aufgabe wird mit einer Verankerungsvorrichtung und ein Verfahren zum Befestigen eines Aufbauelements auf einem Grundelement aus Beton, einer Verbundanordnung eines Bauwerks sowie einer Schutzkappe zum Abdichten einer Bohrung eines Grundelements aus Beton gemäß den unabhängigen und nebengeordneten Ansprüchen gelöst.

Gemäß einem ersten Aspekt der Erfindung wird eine Verankerungsvorrichtung zum Befestigen eines Aufbauelements auf einem Grundelement aus Beton beschrieben. Die Verankerungsvorrichtung weist eine Ankerstange mit einem Grundelementabschnitt, welcher in einer Bohrung des Grundelements befestigbar ist, und einen Aufbaubefestigungsabschnitt, welcher in dem Aufbauelement befestigbar ist, auf. Ferner weist die Verankerungsvorrichtung eine Schutzkappe auf, welche an dem Aufbaubefestigungsabschnitt der Ankerstange befestigbar ist, wobei die Schutzkappe einen, beabstandet um die Ankerstange verlaufenden Auflageabschnitt aufweist, welcher einen Auflagerand zur Auflage auf einer Oberfläche des Grundelements, auf welcher das Aufbauelement anordbar ist, ausgebildet ist. Der Auflageabschnitt ist derart ausgebildet, dass zwischen der Schutzkappe und der Oberfläche des Grundelements ein Hohlraum um die Ankerstange ausbildbar ist.

Gemäß einem weiteren Aspekt der Erfindung wird eine Verbundanordnung eines Bauwerks beschrieben, die ein Grundelement aus Beton, ein Aufbauelement, welches auf dem Grundelement angeordnet ist und eine oben beschriebene Verankerungsvorrichtung.

Gemäß einem weiteren Aspekt der Erfindung wird die oben beschriebene Schutzkappe beschrieben zum Abdichten einer Bohrung eines Grundelements aus Beton, in welcher Bohrung ein Grundelementabschnitt einer Ankerstange befestigbar ist, wobei die Schutzkappe an einem Aufbaubefestigungsabschnitt der Ankerstange befestigbar ist, wobei der Aufbaubefestigungsabschnitt in einem Aufbauelement befestigbar, insbesondere eingegossen, ist. Die Schutzkappe weist einen, beabstandet um die Ankerstange verlaufenden Auflageabschnitt auf, welcher einen Auflagerand zur Auflage auf einer Oberfläche des Grundelements, auf welcher das Aufbauelement anordbar ist, ausgebildet ist. Der Auflageabschnitt ist derart ausgebildet, dass zwischen der Schutzkappe und der Oberfläche des Grundelements ein Hohlraum um die Ankerstange ausbildbar ist.

Gemäß einem weiteren Aspekt der Erfindung wird ein Verfahren zum Befestigen eines Aufbauelements auf einem Grundelement aus Beton eines Bauwerks mittels einer oben beschriebenen Verankerungsvorrichtung dargestellt. Gemäß dem Verfahren wird ein Grundelement aus Beton bereitgestellt. Der Grundelementabschnitt der Ankerstange wird in einer Bohrung des Grundelements befestigt. Ferner wird die Schutzkappe an dem Aufbaubefestigungsabschnitt der Ankerstange befestigt. Der Auflagerand des Auflageabschnitts der Schutzkappe wird auf der Oberfläche des Grundelements, auf welcher das Aufbauelement anordbar ist, aufgelegt. Ferner wird das Aufbauelement auf der Oberfläche des Grundelements angeordnet. Der Aufbaubefestigungsabschnitt der Ankerstange wird in dem Aufbauelement befestigt, sodass das Aufbauelement mittels der Ankerstange auf dem Grundelement befestigt ist.

Das Grundelement aus Beton ist ein bereits vorhandenes und ausgehärtetes Element eines Bauwerks, welches aus Beton (insbesondere Stahlbeton oder anderen Verbundbeton) besteht. Das Bauwerk kann beispielsweise ein Gebäude, eine Brücke, ein Tunnel oder ein sonstiges Bauwerk mit Betonelementen, wie Wände, Stützen, Pfeiler, Gewölbe, darstellen. Auf dem Grundelement kann auf einer Oberfläche eine Dichtschicht angeordnet sein, an bzw. auf welcher das Aufbauelement angeordnet ist.

Das Aufbauelement dient als Aufbau auf das bestehende Grundelement aus Beton. Das Aufbauelement ist beispielsweise ein Brückenkappenelement oder ein Schrammbord. Das Aufbauelement kann ebenfalls aus Beton (beispielsweise reiner Beton oder Verbundbeton) bestehen, aber auch aus einem anderen tragendem Material (insbesondere Verbundmaterial) eines Bauwerks. Das Aufbauelement kann als Fertigbauteil auf eine Oberfläche des Grundelements aufgelegt werden und mit der Ankerstange befestigt werden. Beispielsweise kann die Ankerstange in eine Bohrung des Aufbauelements ragen und mittels eines Befestigungsmittels (beispielsweise Mörtel, Injektionsmörtel) befestigt werden. Alternativ kann das Aufbauelement aus einem sich verfestigenden, aushärtbaren Material, wie beispielsweise Beton, bestehen. Das Aufbauelement wird somit in Ortbetonbauweise hergestellt (gegossen), bei der der Beton auf das Grundelement wird. Entsprechend kann zunächst die Ankerstange in dem Grundelement befestigt werden, sodass der Aufbaubefestigungsabschnitt der Ankerstange aus dem Grundelement herausragt. Um den Aufbaubefestigungsabschnitt und auf die Oberfläche des Grundelements kann im Anschluss das flüssige bzw. viskose Aufbauelement gegossen werden.

Die Ankerstange besteht aus einem hochfesten Material, wie beispielsweise Metall (Stahl, Werkzeugstahl) oder einem hochfesten Verbundstoff. Die Ankerstange kann beispielsweise aus nichtrostendem Stahl A4-70 oder HCR-70 , A4-80 oder aus hochkorrosionsbeständigem Stahl (Festigkeitsklasse 70 oder 80) bestehen. Die Ankerstange kann verschiedene Umfangsformen aufweisen, beispielsweise mit einem runden oder rechteckigen Querschnitt. Die Ankerstange kann über die gesamte Längserstreckung, d.h. dem Grundelementabschnitt und dem Aufbaubefestigungsabschnitt, dieselbe Querschnittsform oder eine unterschiedliche Querschnittsform aufweisen. Beispielsweise kann in dem Grundelementabschnitt die Ankerstange eine rechteckige Querschnittsform aufweisen und in dem Aufbaubefestigungsabschnitt eine Runde Querschnittsform, sodass dort beispielsweise ein Außengewinde vorgesehen werden kann an welcher ein Befestigungselement, wie beispielsweise eine Schraubenmutter, fixiert werden kann. Der Grundelementabschnitt ist zur Anordnung in der Bohrung des Grundelements ausgebildet und kann dort mittels eines Befestigung mittels, wie beispielsweise Mörtel, fixiert werden. Durch Fixierung der Ankerstange in dem Grundelement wie auch in dem Aufbauelement wird eine rigide Befestigung zwischen den beiden Elementen hergestellt. Insbesondere verhindert die Ankerstange eine seitliche Verschiebung des Aufbauelements relativ zu dem Grundelement. Bei einer Seitenbelastung des Aufbauelements entlang dem Grundelement kann es zu hohen Schubkräften kommen, die von der Ankerstange aufgenommen werden. Dabei kann die Trägerstange sich leicht verformen bzw. verbiegen.

Die Schutzkappe ist insbesondere an der Ankerstange befestigt. Insbesondere kann die Schutzkappe entlang der Ankerstange flexibel verstellt werden, um eine bestimmte Position entlang der Ankerstange einzunehmen. Die Schutzkappe kann dabei insbesondere an dem Aufbaubefestigungsabschnitt der Ankerstange, welcher aus dem Grundelement hervorsteht, befestigt werden. Insbesondere weist die Schutzkappe einen Auflageabschnitt aus, der beabstandet zu der Ankerstange einen Auflagerand bildet. Der Auflagerand dient zur Auflage auf der Oberfläche des Grundelements, auf welcher später das Aufbauelement angeordnet wird. Der Auflagerand ist derart ausgebildet, dass dieser flächig auf der Oberfläche des Grundelements aufgelegt werden kann. Insbesondere ist Auflagerand derart ausgebildet, dass eine Abdichtung zur dem inneren Hohlraum bereitgestellt wird. Die Abdichtung ist dabei derart ausgebildet, dass insbesondere ein viskoses Medium, wie beispielsweise flüssiger Beton des Aufbauelements, nicht zwischen der Oberfläche des Grundelements und dem Auflagerand der Schutzkappe in den Hohlraum eindringt.

Der Auflageabschnitt bildet somit eine schirmartige Form auf, mit welcher ein innerer, kegelförmiger bzw. kegelstufenförmiger Hohlraum um die Ankerstange gebildet wird. Der Hohlraum kann beispielsweise umgefüllt und entsprechend mit einem Gas/Luft gefüllt sein. Ferner kann in dem Hohlraum vollständig oder teilweise eine Befestigungsmittel (Mörtel, insbesondere Injektionsmörtel) vorliegen, welcher aus der Bohrung des Grundelements, in welcher der Grundelementabschnitt der Ankerstange eingelegt ist. Der kegelförmige Hohlraum unter dem Auflageabschnitt wird z.B. bei dem Einbringen des Aufbaubefestigungsabschnitts der Ankerstange mit dem Überschussmörtel aus dem Bohrloch gefüllt und sorgt für eine großflächige Abdichtung zwischen der Ankerstange und der Abdichtungsebene an der Oberfläche des Grundelements um die Bohrung.

Um die Schutzkappe liegt somit das Aufbauelement vor. Ein Abschnitt der Ankerstange, welcher durch den Hohlraum verläuft ist somit nicht starr mit dem Aufbauelement verbunden. Somit kann bei Bewegung des Aufbauelements relativ zu dem Grundelement (aufgrund von Querkräften, welche beispielsweise aufgrund eines stoßartigen Aufpralls, beispielsweise Fahrzeuganprall, oder aufgrund von Kriechen oder Schwinden des Betons oder durch Temperaturdifferenzen zwischen Aufbau- und Grundelement entstehen) eine Verformung bzw. Verbiegung des Bereichs der Ankerstange, der durch den Hohlraum verläuft, ermöglicht werden. Dies führt dazu, dass das Risiko einer Rissbildung um die Oberfläche der Bohrung des Grundelements oder des Aufbauelements kommt, reduziert wird und somit eine robuste und beständigere Verankerung des Aufbauelements auf dem Grundelement vorliegt.

Mit anderen Worten werden die Zwangskräfte, die bei herkömmlichen starren Einspannungen der Ankerstange direkt in das Grundelement und das Aufbauelement, in Querrichtung, d. h. entlang der Oberfläche des Grundelements, auf welcher das Aufbauelement angeordnet ist, reduziert, indem die Schubkappe die starre Einspannung in dem Hohlraum aufhebt und somit geringe Verschiebungen des Aufbauelements aufgrund der Verformung der Ankerstange zulässt.

Gemäß einer weiteren beispielhaften Ausführungsform ist die Schutzkappe aus einem verformbaren Material ausgebildet. Das verformbare Material ist beispielsweise plastische verformbar oder beispielsweise elastisch verformbar. Die Schutzkappe kann beispielsweise aus Kunststoff oder aus Metall ausgebildet sein.

Gemäß einer weiteren beispielhaften Ausführungsform ist der Auflageabschnitt derart ausgebildet ist, dass der Hohlraum eine runde Querschnittsform aufweist.

Im folgenden bezeichnenden Querschnittsformen definieren die Querschnitte bzw. Umfangsprofile der bezeichnenden Abschnitte und Elemente, wobei der Querschnitt innerhalb einer Querschnittsebene liegt, deren Normale parallel zu der Längsachse der Ankerstange definiert sind.

Bei einer runden Querschnittsform des Hohlraums kann die starre Kopplung mit dem Aufbauelement vollumfänglich und gleichmäßig gelöst werden, sodass eine Verformung der Ankerstange im Bereich des Hohlraums über zwei Richtungskomponenten entlang der Auflageebene, auf welcher das Aufbauelement auf dem Grundelement aufliegt, möglich ist. Eine Rissbildung im Aufbauelement aufgrund der starren Befestigung mit der Ankerstellung kann somit reduziert werden. Ferner deckt der runde Hohlraum gleichmäßig die runde Bohrung des Grundelements ab.

Gemäß einer weiteren beispielhaften Ausführungsform ist der Auflageabschnitt derart ausgebildet, dass der Hohlraum eine ovale oder rechteckige Querschnittsform aufweist. Bei der ovalen oder rechteckigen Querschnittsform diese insbesondere eine längere Hauptachse sowie eine kürzere Nebenachse auf, welche orthogonal zu der längeren Hauptachse ausgebildet ist. Bei dem Rechteck sind die Längsseiten länger als die orthogonalen Querseiten. Insbesondere weist der Hohlraum entlang der Längsachse ein größeres Volumen um die Ankerstange auf als im Bereich der kürzeren Nebenachse bzw. Querseite. Somit ist die Flexibilität der Verformung der Ankerstange entlang der Hauptachse bzw. Längsseiten größer als entlang der Nebenachse bzw. Querseite. Somit kann in Abhängigkeit vorbestimmter Lastfälle, beispielsweise bei einer typischen Querkraft, die aufgrund einer wahrscheinlichen Aufprallrichtung eines Gegenstands auf das Auflageelement auftritt, die Schutzkappe entsprechend ausgerichtet werden, um eine geringere Flexibilität entlang einer ersten vorbestimmten Querkraftrichtung (beispielsweise aufgrund eines Aufpralls) und eine höhere Flexibilität entlang einer zweiten vorbestimmten Querkraftrichtung (z.B. aufgrund von Kriechen oder Schwinden des Betons oder durch Temperaturdifferenzen zwischen Aufbau- und Grundelement) zu bereitzustellen, sodass entsprechend eine Rissbildung aufgrund eines entsprechender Belastung zu verringern. Im Fall, dass das Bauwerk eine Brücke ist, wird somit aufgrund der Ausrichtung der ovalen oder rechteckigen Schutzkappe in Aufprallrichtung (im Falle eines Unfalls, quer zur Fahrtrichtung) eine geringe Flexibilität eingestellt und bei einer Querkraftrichtung entlang der Fahrrichtung eine höhere Flexibilität eingestellt, sodass eine Rissbildung aus Zwangskräften (z.B. Temperaturschwankungen) reduziert wird.

Gemäß einer weiteren beispielhaften Ausführungsform ist der Auflageabschnitt derart ausgebildet, dass ein Außenumfang des Auflageabschnitts eine runde Querschnittsform aufweist. Bei einer runden Querschnittsform des Außenumfangs kann die starre Kopplung mit dem Aufbauelement vollumfänglich und gleichmäßig gelöst werden, sodass eine Verformung der Ankerstange im Bereich des Hohlraums über zwei Richtungskomponenten entlang der Auflageebene, auf welcher das Aufbauelement auf dem Grundelement aufliegt, möglich ist.

Insbesondere kann in einer beispielhaften Ausführungsform die Kombination bereitgestellt werden, wonach der Außenumfang des Auflageabschnitts eine Runde Querschnittsform aufweist und der Hohlraum eine ovale oder rechteckige Querschnittsform aufweist. Mit dem runden Außenumfang des Auflageabschnitts wird die Bohrung in dem Grundelement vollumfänglich flächendeckend abgeschirmt. Gleichzeitig kann mit dem ovalen oder rechteckigen Querschnitt des Hohlraums gezielt eine Aufnahme der Querkraftrichtung gesteuert werden.

Gemäß einer weiteren beispielhaften Ausführungsform ist der Auflageabschnitt derart ausgebildet, dass ein Außenumfang des Auflageabschnitts eine ovalen oder rechteckigen Querschnittsform aufweist. Entlang der längeren Hauptachse bzw. Längsseite weist der Auflageabschnitt entsprechend eine höhere Steifigkeit auf als entlang der kürzeren Nebenachse bzw. Querseite.

Somit kann in Abhängigkeit vorbestimmter Lastfälle, beispielsweise bei einer typischen Querkraft, die aufgrund einer wahrscheinlichen Aufprallrichtung eines Gegenstands auf das Auflageelement auftritt, die Schutzkappe entsprechend ausgerichtet werden, um die Flexibilität entlang der voraussichtlichen Querkraftrichtung, die aufgrund eines Aufpralls entsteht, zu reduzieren und bei Zwangskräften, die infolge von Kriechen oder Schwinden des Betons oder durch Temperaturdifferenzen zwischen Aufbau- und Grundelement entstehen, die Flexibilität erhöht werden, wodurch das Risiko der Rissbildung verringert wird.

Insbesondere kann in einer beispielhaften Ausführungsform die Kombination bereitgestellt werden, wonach der Außenumfang des Auflageabschnitts eine ovale oder rechteckige Querschnittsform aufweist und der Hohlraum eine runde Querschnittsform aufweist. Mit dem runden Hohlraum wird die Bohrung in dem Grundelement vollumfänglich flächendeckend abgeschirmt. Gleichzeitig kann mit dem ovalen oder rechteckigen Querschnitt des Außenumfangs gezielt eine Aufnahme der Querkraftrichtung gesteuert werden.

Gemäß einer weiteren beispielhaften Ausführungsform weist die Schutzkappe einen Befestigungsabschnitt auf, welcher sich gegenüberliegend zum Auflagerand an den Auflageabschnitt anschließt und sich entlang der Ankerstange bis zu einem freien Ende des Befestigungsabschnitts erstreckt. Der Befestigungsabschnitt weist eine (zylindrische) Befestigungsbohrung auf, durch welche die Ankerstange zur Befestigung geführt ist. Der Befestigungsabschnitt dient insbesondere zur Befestigung der Schutzkappe an der Ankerstange, beispielsweise mittels einer Schraubverbindung (beispielsweise Innengewinde in der Befestigungsbohrung und Außengewinde an der Ankerstange) oder mittels einer stofflichen Verbindung (Klebeverbindung). Mit anderen Worten ist die Schutzkappe mit dem Befestigungsabschnitt in Kontakt mit der Ankerstange, während der Auflageabschnitt beabstandet um die Ankerstange verläuft, um den Hohlraum zu bilden.

Gemäß einer weiteren beispielhaften Ausführungsform ist der Befestigungsabschnitt aus Vollmaterial ausgebildet. Dies führt zu einer robusten Ausführung der Schutzkappe.

Gemäß einer weiteren beispielhaften Ausführungsform weist der Befestigungsabschnitt Befestigungsbereiche zur Befestigung an der Ankerstange auf, wobei die Befestigungsbereiche durch zumindest einen weiteren Hohlraum beabstandet sind. Die Befestigungsbereiche bestehen beispielsweise aus stegartige Erhebungen bzw. Streben, welche entlang der Längsrichtung der Ankerstange von der Innenfläche der Befestigungsbohrung erstrecken. Zwischen den Befestigungsbereichen wird aufgrund des gegenseitigen Abstands der weitere Hohlraum bereitgestellt. Somit wird einerseits über die Befestigungsbereiche eine Befestigung an der Ankerstange bereitgestellt und gleichzeitig aufgrund des weiteren Hohlraums eine Flexibilität zwischen der Ankerstange und des Aufbauelements bereitgestellt. Wie unten näher dargestellt, können zwei Befestigungsbereiche (stegartige Erhebungen) gegenüberliegend ausgebildet werden und einen Bereich eines Innengewindes ausbilden, sodass ein zwei- oder mehrseitiges Gewinde zur Kopplung mit einem Außengewinde der Ankerstange ermöglicht wird. Somit kann mittels Schraubens eine Längsposition der Schutzkappe entlang der Ankerstange bereitgestellt werden.

Gemäß einer weiteren beispielhaften Ausführungsform ist der Befestigungsabschnitt derart ausgebildet, dass ein Außenumfang des Befestigungsabschnitts eine runde Querschnittsform aufweist. Entsprechend kann die Flexibilität des Befestigungsabschnitts vollumfänglich um die Ankerstange konstant ausgebildet werden.

Gemäß einer weiteren beispielhaften Ausführungsform ist der Befestigungsabschnitt derart ausgebildet, dass ein Außenumfang des Befestigungsabschnitts eine ovale oder rechteckige Querschnittsform aufweist. Entlang der längeren Hauptachse bzw. Längsseite weist der Befestigungsabschnitt entsprechend eine höhere Steifigkeit auf als entlang der kürzeren Nebenachse bzw. Querseite. Somit kann in Abhängigkeit vorbestimmter Lastfälle, beispielsweise bei einer typischen Querkraft, die aufgrund einer wahrscheinlichen Aufprallrichtung eines Gegenstands auf das Auflageelement auftritt, die Schutzkappe entsprechend ausgerichtet werden, um die höhere Flexibilität entlang der voraussichtlichen Querkraftrichtung zu erhöhen und entsprechend eine Rissbildung aufgrund eines Aufpralls zu verringern. Somit kann in Abhängigkeit vorbestimmter Lastfälle, beispielsweise bei einer typischen Querkraft, die aufgrund einer wahrscheinlichen Aufprallrichtung eines Gegenstands auf das Auflageelement auftritt, die Schutzkappe entsprechend ausgerichtet werden, um eine geringere Flexibilität entlang einer ersten vorbestimmten Querkraftrichtung (beispielsweise aufgrund eines Aufpralls) und eine höhere Flexibilität entlang einer zweiten vorbestimmten Querkraftrichtung (z.B. aufgrund von Kriechen oder Schwinden des Betons oder durch Temperaturdifferenzen zwischen Aufbau- und Grundelement) zu bereitzustellen, sodass entsprechend eine Rissbildung aufgrund eines entsprechender Belastung zu verringern.

Gemäß einer weiteren beispielhaften Ausführungsform bildet der Befestigungsabschnitt eine Kegelstumpfform aus, bei welcher sich der Befestigungsabschnitt ausgehend von dem Auflageabschnitt entlang der Ankerstange zu einem freien Ende des Befestigungsabschnitts verjüngt.

Zusätzlich oder alternativ kann in einer beispielhaften Ausführungsform der Auflageabschnitt eine weitere Kegelstumpfform ausbilden, bei welcher sich der Auflageabschnitt ausgehend von dem Auflagerand entlang der Ankerstange zu dem Befestigungsabschnitt verjüngt.

Gemäß einer weiteren beispielhaften Ausführungsform weist der Außenumfang des Befestigungsabschnitts an dem Auflageabschnitt eine ovale oder rechteckige Querschnittsform auf, welche an dem freien Ende in eine runde Querschnittsform übergeht. Somit kann insbesondere ein homogener Übergang zwischen einem ovalen Auflagerand und der runden Befestigungsbohrung am freien Ende des Befestigungsabschnitts bereitgestellt werden.

Gemäß einer weiteren beispielhaften Ausführungsform weist die (z.B. zylindrische) Befestigungsbohrung ein Innengewinde auf, wobei das Innengewinde vollumfänglich ausgebildet ist oder aus zumindest zwei im Umfang beabstandete und entlang der Ankerstange erstreckende Gewindebahnen besteht, die insbesondere gegenüberliegend voneinander ausgebildet sind. Die Gewindebahnen können durch die oben beschriebenen Befestigungsabschnitte bereitgestellt werden und dienen insbesondere zur Befestigung der Schutzkappe an der Ankerstange, beispielsweise mittels einer Schraubverbindung (beispielsweise Innengewinde in der Befestigungsbohrung und Außengewinde an der Ankerstange). Die (zylindrische) Befestigungsbohrung des Befestigungsabschnitts der Schutzkappe weist z.B. das vollständige oder zweiseitige Innengewinde auf, um die Schubkraftübertragung in eine Richtung (Querrichtung, entlang der Oberfläche des Grundelements) zu verbessern, dadurch dass sich die Gewindespitzen der Ankerstange dann nicht so stark in das Material der Schutzkappe eindrücken. Gemäß einer weiteren beispielhaften Ausführungsform besteht die Schutzkappe aus zumindest unterschiedlichen ersten und zweiten Werkstoffen, insbesondere zwei unterschiedlichen Kunststoffen, mit unterschiedlicher Steifigkeit. Beispielsweise können unterschiedliche Werkstoffabschnitte mit unterschiedlichen Werkstoffen, beispielsweise unterschiedliche Kunststoffen bestehen. So kann beispielsweise die Schutzkappe aus einem ersten Werkstoff bestehend aus einem ersten Kunststoff und aus einem zweiten Werkstoffen, bestehend aus einem faserverstärkten Kunststoff bestehen. Somit können unterschiedliche Bereiche mit unterschiedlicher Steifigkeit bzw. unterschiedlicher Verformbarkeit der Schutzkappe bereitgestellt werden.

Gemäß einer weiteren beispielhaften Ausführungsform wechseln sich in Umfangsrichtung der Schutzkappe ein erster Werkstoffabschnitt mit dem ersten Werkstoff und ein zweiter Werkstoffabschnitt mit dem zweiten Werkstoff ab. Beispielsweise kann in Umfangsrichtung der erste Werkstoffabschnitt und der zweite Werkstoffabschnitt sich im Auflageabschnitt abwechseln. Der Befestigungsabschnitt kann aus dem ersten oder zweiten Werkstoffen oder aus einem unterschiedlichen Dritten Werkstoff bestehen. Ferner kann entsprechend der Befestigungsabschnitt in Umfangsrichtung abwechselnd aus dem ersten Werkstoffabschnitt und dem zweiten Werkstoffabschnitt bestehen und der Auflageabschnitt aus dem ersten Werkstoff, dem zweiten Werkstoff oder einem Dritten Werkstoff bestehen. Ferner können in einer weiteren Ausführungsform die gesamte Schutzkappe, d.h. der Auflageabschnitt und der Befestigungsabschnitt in Umfangsrichtung abwechseln den ersten Werkstoffabschnitt und den zweiten Werkstoffabschnitt ausbilden. Somit können in den jeweiligen Werkstoffabschnitten Werkstoffe unterschiedlicher Steifigkeit und Verformbarkeit eingesetzt werden, sodass beispielsweise der erste Werkstoffabschnitt im Vergleich zu den zweiten Werkstoffabschnitt steifer oder verformbarer ausgebildet werden kann.

Gemäß einer weiteren beispielhaften Ausführungsform ist die Schutzkappe derart ausgebildet ist, dass sich zwei erste Werkstoffabschnitte mit dem ersten Werkstoff gegenüberliegen und/oder dass sich zwei zweite Werkstoffabschnitte mit dem zweiten Werkstoff gegenüberliegen. Somit kann ähnlich wie bei der ovalen bzw. rechteckigen Ausführungsform der Schutzkappe auch mit den unterschiedlichen Werkstoffabschnitten in Abhängigkeit vorbestimmter Lastfälle, beispielsweise bei einer typischen Querkraft, die aufgrund einer wahrscheinlichen Aufprallrichtung eines Gegenstands auf das Auflageelement auftritt, die Schutzkappe entsprechend ausgerichtet werden, um die höhere Flexibilität entlang der voraussichtlichen Querkraftrichtung zu erhöhen und entsprechend eine Rissbildung aufgrund eines Aufpralls zu verringern. Die Werkstoffabschnitte können dabei in einem Auflageabschnitt und/oder Befestigungsabschnitt mit einem runden, ovalen oder rechteckigen Querschnitt ausgebildet werden. Somit kann in Abhängigkeit vorbestimmter Lastfälle, beispielsweise bei einer typischen Querkraft, die aufgrund einer wahrscheinlichen Aufprallrichtung eines Gegenstands auf das Auflageelement auftritt, die Schutzkappe entsprechend ausgerichtet werden, um eine geringere Flexibilität entlang einer ersten vorbestimmten Querkraftrichtung (beispielsweise aufgrund eines Aufpralls) und eine höhere Flexibilität entlang einer zweiten vorbestimmten Querkraftrichtung (z.B. aufgrund von Kriechen oder Schwinden des Betons oder durch Temperaturdifferenzen zwischen Aufbau- und Grundelement) zu bereitzustellen, sodass entsprechend eine Rissbildung aufgrund eines entsprechender Belastung zu verringern.

Die unterschiedlichen Werkstoffbereiche können beispielsweise mit unterschiedlichen Farben gekennzeichnet werden, um entsprechend die unterschiedliche Steifigkeit der Bereiche darzustellen. Somit kann eine exakte Ausrichtung und Positionierung der Schutzkarten vorgesehen werden.

Gemäß einer weiteren beispielhaften Ausführungsform weist der Aufbaubefestigungsabschnitt der Ankerstange ein Gewinde zum Befestigen eines Befestigungsmittels, insbesondere einer Schraubenmutter (oder dem oben beschriebenen Befestigungsabschnitt der Schutzkappe), aufweist. Die Schraubenmutter kann beispielsweise zum Verspannen des Auflageelements eingesetzt werden. Die Mutter kann direkt im Material, d.h. im Beton, des Aufbauelements positioniert und fixiert sein, wenn das Aufbauelement in Ortbetonbauweise hergestellt bzw. gegossen wird.

Gemäß einer weiteren beispielhaften Ausführungsform der Verbundanordnung ist der Grundelementabschnitt der Ankerstange mittels eines Verbindungsmittels, insbesondere Mörtel, Verbundmörtel oder Injektionsmörtel, in der Bohrung des Grundelements befestigt, wobei das Verbindungsmittel insbesondere den Hohlraum zwischen der Schutzkappe und der Oberfläche des Grundelements um die Ankerstange füllt.

Es wird darauf hingewiesen, dass die hier beschriebenen Ausführungsformen lediglich eine beschränkte Auswahl an möglichen Ausführungsvarianten der Erfindung darstellen. So ist es möglich, die Merkmale einzelner Ausführungsformen in geeigneter Weise miteinander zu kombinieren, so dass für den Fachmann mit den hier expliziten Ausführungsvarianten eine Vielzahl von verschiedenen Ausführungsformen als offensichtlich offenbart anzusehen sind. Insbesondere sind einige Ausführungsformen der Erfindung mit Vorrichtungsansprüchen und andere Ausführungsformen der Erfindung mit Verfahrensansprüchen beschrieben. Dem Fachmann wird jedoch bei der Lektüre dieser Anmeldung sofort klar werden, dass, sofern nicht explizit anders angegeben, zusätzlich zu einer Kombination von Merkmalen, die zu einem Typ von Erfindungsgegenstand gehören, auch eine beliebige Kombination von Merkmalen möglich ist, die zu unterschiedlichen Typen von Erfindungsgegenständen gehören.

### Kurze Beschreibung der Zeichnungen

Im Folgenden werden zur weiteren Erläuterung und zum besseren Verständnis der vorliegenden Erfindung Ausführungsbeispiele unter Bezugnahme auf die beigefügten Zeichnungen näher beschrieben.
Fig. 1 zeigt eine schematische Darstellung der Verbundanordnung mit einer Verankerungsvorrichtung gemäß einer beispielhaften Ausführungsform der vorliegenden Erfindung.
Fig. 2 zeigt eine schematische Schnittdarstellung des Schnitts A-A aus Fig 1.
Fig. 3 zeigt eine schematische Schnittdarstellung des Schnitts B-B aus Fig 1.
Fig. 4 zeigt eine schematische Darstellung einer Bodenansicht einer Schutzkappe gemäß einer beispielhaften Ausführungsform der vorliegenden Erfindung.
Fig. 5 zeigt eine schematische Darstellung einer Seitenansicht der Schutzkappe aus Fig. 4.

### Detaillierte Beschreibung von exemplarischen Ausführungsformen

Gleiche oder ähnliche Komponenten in unterschiedlichen Figuren sind mit gleichen Bezugsziffern versehen. Die Darstellungen in den Figuren sind schematisch.

**Fig. 1** zeigt eine schematische Darstellung der Verbundanordnung mit einer Verankerungsvorrichtung 100. Die Verankerungsvorrichtung 100 dient zum Befestigen eines Aufbauelements 102 auf einem Grundelement 101 aus Beton beschrieben. Die Verankerungsvorrichtung 100 weist eine Ankerstange 103 mit einem Grundelementabschnitt 104, welcher in einer Bohrung 116 des Grundelements 101 befestigbar ist, und einen Aufbaubefestigungsabschnitt 105, welcher in dem Aufbauelement 102 befestigbar ist, auf. Ferner weist die Verankerungsvorrichtung 100 eine Schutzkappe 106 auf, welche an dem Aufbaubefestigungsabschnitt 105 der Ankerstange 103 befestigbar ist, wobei die Schutzkappe 106 einen, beabstandet um die Ankerstange 103 verlaufenden Auflageabschnitt 107 aufweist, welcher einen Auflagerand 108 zur Auflage auf einer Oberfläche des Grundelements 101, auf welcher das Aufbauelement 102 anordbar ist, ausgebildet ist. Der Auflageabschnitt 107 ist derart ausgebildet, dass zwischen der Schutzkappe 106 und der Oberfläche des Grundelements 101 ein Hohlraum 109 um die Ankerstange 103 ausbildbar ist.

Das Grundelement 101 aus Beton ist ein bereits vorhandenes und ausgehärtetes Element eines Bauwerks, welches aus Beton (insbesondere Stahlbeton oder anderen Verbundbeton) besteht. Auf dem Grundelement 101 ist auf einer Oberfläche eine Dichtschicht 115 angeordnet sein, an bzw. auf welcher das Aufbauelement angeordnet ist.

Das Aufbauelement 102 dient als Aufbau auf das bestehende Grundelement 101 aus Beton. Das Aufbauelement 102 kann ebenfalls aus Beton (beispielsweise reiner Beton oder Verbundbeton) bestehen, aber auch aus einem anderen tragenden Material (insbesondere Verbundmaterial) eines Bauwerks. Das Aufbauelement 102 kann als Fertigbauteil auf eine Oberfläche des Grundelements 101 aufgelegt werden und mit der Ankerstange 103 befestigt werden. Beispielsweise kann die Ankerstange 103 in eine Bohrung 116 des Aufbauelements 102 ragen und mittels eines Befestigungsmittels (beispielsweise Mörtel, Injektionsmörtel) befestigt werden. Alternativ kann das Aufbauelement 102 aus einem sich verfestigenden, aushärtbaren Material, wie beispielsweise Beton, bestehen. Entsprechend kann zunächst die Ankerstange 103 in dem Grundelement 101 befestigt werden, sodass der Aufbaubefestigungsabschnitt 105 der Ankerstange 103 aus dem Grundelement 101 herausragt. Um den Aufbaubefestigungsabschnitt 105 und auf die Oberfläche des Grundelements 101 kann im Anschluss das flüssige bzw. viskose Aufbauelement 102 gegossen werden.

Die Ankerstange 103 besteht aus einem hochfesten Material, wie beispielsweise Metall (Stahl, Werkzeugstahl) oder einem hochfesten Verbundstoff. Der Grundelementabschnitt 104 ist zur Anordnung in der Bohrung 116 des Grundelements 101 ausgebildet und kann dort mittels eines Befestigungsmittels, wie beispielsweise Mörtel, fixiert werden. Durch Fixierung der Ankerstange 103 in dem Grundelement 101, wie auch in dem Aufbauelement 102, wird eine rigide Befestigung zwischen den beiden Elementen hergestellt. Insbesondere verhindert die Ankerstange 103 eine seitliche Verschiebung des Aufbauelements 102 relativ zu dem Grundelement 101. Dabei kann die Ankerstange 103 sich leicht verformen bzw. verbiegen.

Die Schutzkappe 106 ist an der Ankerstange 103 befestigt. Insbesondere kann die Schutzkappe 106 entlang der Ankerstange 103 flexibel verstellt werden, um eine bestimmte Position entlang der Ankerstange 103 einzunehmen. Die Schutzkappe 106 ist an dem Aufbaubefestigungsabschnitt 105 der Ankerstange 103, welcher aus dem Grundelement 101 hervorsteht, befestigt. Insbesondere weist die Schutzkappe 106 einen Auflageabschnitt 107 auf, der beabstandet zu der Ankerstange 103 einen Auflagerand 108 bildet. Der Auflagerand 108 dient zur Auflage auf der Oberfläche des Grundelements 101, auf welcher das Aufbauelement 102 angeordnet ist. Der Auflagerand 108 ist derart ausgebildet, dass dieser flächig auf der Oberfläche des Grundelements 101 aufgelegt werden kann. Insbesondere ist der Auflagerand 108 derart ausgebildet, dass eine Abdichtung zu dem inneren Hohlraum 109 bereitgestellt wird. Die Abdichtung ist dabei derart ausgebildet, dass insbesondere ein viskoses Medium, wie beispielsweise flüssiger Beton des Aufbauelements 102, nicht zwischen der Oberfläche des Grundelements 101 und dem Auflagerand 108 der Schutzkappe 106 in den Hohlraum 109 eindringt.

Der Auflageabschnitt 107 bildet eine schirmartige Form auf, mit welcher ein innerer Hohlraum 109 um die Ankerstange 103 gebildet wird. Der Hohlraum 109 kann beispielsweise umgefüllt und entsprechend mit einem Gas/Luft gefüllt sein. Ferner kann in dem Hohlraum 109 vollständig oder teilweise ein Befestigungsmittel (Mörtel, insbesondere Injektionsmörtel) vorliegen, welcher aus der Bohrung 116 des Grundelements 101, in welcher der Grundelementabschnitt 104 der Ankerstange 103 eingeführt ist, und/oder aus der Bohrung 116 des Aufbauelements 102 stammt.

Ein Abschnitt der Ankerstange 103, welcher durch den Hohlraum 109 verläuft, ist somit nicht starr mit dem Aufbauelement 102 verbunden. Somit kann bei Bewegung des Aufbauelements 102 relativ zu dem Grundelement 101 (aufgrund von Querkräften, welche beispielsweise aufgrund eines stoßartigen Aufpralls, beispielsweise Fahrzeuganprall) eine Verformung bzw. Verbiegung des Bereichs der Ankerstange 103, der durch den Hohlraum 109 verläuft, ermöglicht werden.

Die Schutzkappe 106 weist einen Befestigungsabschnitt 110 auf, welcher sich gegenüberliegend zum Auflagerand 108 an den Auflageabschnitt 107 anschließt und sich entlang der Ankerstange 103 bis zu einem freien Ende 113 des Befestigungsabschnitts 110 erstreckt. Der Befestigungsabschnitt 110 weist eine Befestigungsbohrung 114 auf, durch welche die Ankerstange 103 zur Befestigung geführt ist. Der Befestigungsabschnitt 110 dient insbesondere zur Befestigung der Schutzkappe 106 an der Ankerstange 103, beispielsweise mittels einer Schraubverbindung (beispielsweise Innengewinde 502 (siehe Fig. 5) in der Befestigungsbohrung 114 und Außengewinde an der Ankerstange 103). Mit anderen Worten ist die Schutzkappe 106 mit dem Befestigungsabschnitt 110 in Kontakt mit der Ankerstange 103, während der Auflageabschnitt 107 beabstandet um die Ankerstange 103 verläuft, um den Hohlraum 109 zu bilden.

Der Aufbaubefestigungsabschnitt 105 der Ankerstange 103 weist ein Gewinde 111 zum Befestigen eines Befestigungsmittels, insbesondere einer Schraubenmutter 112 (oder dem oben beschriebenen Befestigungsabschnitt 110 der Schutzkappe 106), auf. Die Schraubenmutter 112 kann beispielsweise zum Verspannen des Auflageelements 102 eingesetzt werden. Der Grundelementabschnitt 104 der Ankerstange 103 ist mittels eines Verbindungsmittels, insbesondere Mörtel, Verbundmörtel oder Injektionsmörtel, in der Bohrung 116 des Grundelements 101 befestigt, wobei das Verbindungsmittel insbesondere den Hohlraum 109 zwischen der Schutzkappe 106 und der Oberfläche des Grundelements 101 um die Ankerstange 103 füllen kann.

**Fig. 2** zeigt eine schematische Schnittdarstellung des Schnitts A-A aus Fig 1. Der Auflageabschnitt 107 ist derart ausgebildet, dass der Außenumfang 201 des Auflageabschnitts 107 eine ovale Querschnittsform aufweist. Die ovale Querschnittsform weist insbesondere eine längere Hauptachse sowie eine kürzere Nebenachse auf, welche orthogonal zu der längeren Hauptachse ausgebildet ist. Entlang der längeren Hauptachse weist der Auflageabschnitt 107 entsprechend eine höhere Steifigkeit auf als entlang der kürzeren Nebenachse. Somit kann in Abhängigkeit vorbestimmter Lastfälle, beispielsweise bei einer typischen Querkraft, die aufgrund einer wahrscheinlichen Aufprallrichtung eines Gegenstands auf das Auflageelement 107 auftritt, die Schutzkappe 106 entsprechend ausgerichtet werden, um die höhere Flexibilität entlang der voraussichtlichen Querkraftrichtung zu erhöhen und entsprechend eine Rissbildung aufgrund eines Aufpralls zu verringern.

Ferner zeigt die Schutzkappe 106 im Auflageabschnitt 107 zwei gegenüberliegende erste Werkstoffabschnitte I mit dem ersten Werkstoff und zwei gegenüberliegende zweite Werkstoffabschnitte II mit dem zweiten Werkstoff. Entlang der längeren Hauptachse können die ersten Werkstoffabschnitte I gegenüberliegenden und der ersten Werkstoff kann eine höhere Steifigkeit und entsprechend eine geringere Verformbarkeit als der zweite Werkstoff aufweisen. Entsprechend können entlang der kürzeren Nebenachse die zweiten Werkstoffabschnitte II mit einem, im Vergleich zum ersten Werkstoff weicheren und verformbaren zweiten Werkstoff vorliegen. Somit wird mit den unterschiedlichen Werkstoffabschnitten I, II in Abhängigkeit vorbestimmter Lastfälle, beispielsweise bei einer typischen Querkraft, die aufgrund einer wahrscheinlichen Aufprallrichtung eines Gegenstands auf das Auflageelement auftritt, die Schutzkappe 106 entsprechend ausgerichtet werden, um die höhere Flexibilität entlang der voraussichtlichen Querkraftrichtung zu erhöhen und entsprechend eine Rissbildung aufgrund eines Aufpralls zu verringern. Die unterschiedlichen Werkstoffabschnitte I, II können beispielsweise mit unterschiedlichen Farben gekennzeichnet werden, um entsprechend die unterschiedliche Steifigkeit der Werkstoffabschnitte I, II darzustellen. Die Werkstoffabschnitte I, II können im Auflageabschnitt 107, im Befestigungsabschnitt 110 oder in beiden Abschnitten 107, 110 ausgebildet werden.

**Fig. 3** zeigt eine schematische Schnittdarstellung des Schnitts B-B aus Fig 1. Der Auflageabschnitt 107 ist derart ausgebildet, dass der Hohlraum 109 eine runde Querschnittsform aufweist. Bei einer runden Querschnittsform des Hohlraums 109 kann die starre Kopplung mit dem Aufbauelement 102 vollumfänglich und gleichmäßig gelöst werden, sodass eine Verformung der Ankerstange 103 im Bereich des Hohlraums 109 über zwei Richtungskomponenten entlang der Auflageebene, auf welcher das Aufbauelement 102 auf dem Grundelement 101 aufliegt, möglich ist. Eine Rissbildung im Aufbauelement 102 aufgrund der starren Befestigung mit der Ankerstellung kann somit reduziert werden.

**Fig. 4** und **Fig. 5** zeigt eine schematische Darstellung einer Bodenansicht und einer Seitenansicht einer Schutzkappe 106 gemäß einer beispielhaften Ausführungsform der vorliegenden Erfindung. In der dargestellten Schutzkappe 106 weist der Außenumfang 201 des Auflageabschnitts 107 eine ovale Querschnittsform und der Hohlraum 109 eine runde Querschnittsform auf. Mit dem runden Hohlraum 109 wird die Bohrung 116 in dem Grundelement 101 vollumfänglich flächendeckend abgeschirmt. Gleichzeitig kann mit dem ovalen Querschnitt des Außenumfangs 201 gezielt eine Aufnahme der Querkraftrichtung gesteuert werden.

Der Befestigungsabschnitt 110 bildet eine Kegelstumpfform 501 aus, bei welcher sich der Befestigungsabschnitt 110 ausgehend von dem Auflageabschnitt 107 entlang der Ankerstange 103 zu einem freien Ende 113 des Befestigungsabschnitts 110 verjüngt. Der Auflageabschnitt 107 weist ebenfalls eine flachere weitere Kegelstumpfform 501 aus, bei welcher sich der Auflageabschnitt 107 ausgehend von dem Auflagerand 108 entlang der Ankerstange 103 zu dem Befestigungsabschnitt 110 verjüngt. Der Außenumfang 202 des Befestigungsabschnitts 110 an dem Auflageabschnitt 107 bildet eine ovale Querschnittsform auf, welche an dem freien Ende 113 in eine runde Querschnittsform übergeht. Somit kann insbesondere ein homogener Übergang zwischen dem ovalen Auflagerand 108 und der runden Befestigungsbohrung 114 am freien Ende 113 des Befestigungsabschnitts 110 bereitgestellt werden.

Die Befestigungsbohrung 114 weist ein Innengewinde 502 auf, wobei das Innengewinde 502 vollumfänglich ausgebildet ist oder aus zumindest zwei im Umfang beabstandete und entlang der Ankerstange 103 erstreckende Gewindebahnen besteht, die insbesondere gegenüberliegend voneinander ausgebildet sind. Die Gewindebahnen können durch die oben beschriebenen Befestigungsabschnitte 110 bereitgestellt werden und dienen insbesondere zur Befestigung der Schutzkappe 106 an der Ankerstange 103, beispielsweise mittels einer Schraubverbindung (beispielsweise Innengewinde 502 in der Befestigungsbohrung 114 und Außengewinde an der Ankerstange 103).

Ergänzend ist darauf hinzuweisen, dass "umfassend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden ist, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

### Bezugszeichenliste:

100 Verankerungsvorrichtung
101 Grundelement
102 Aufbauelement
103 Ankerstange
104 Grundelementabschnitt
105 Aufbaubefestigungsabschnitt
106 Schutzkappe
107 Auflageabschnitt
108 Auflagerand
109 Hohlraum
110 Befestigungsabschnitt
111 Gewinde
112 Schraubenmutter
113 freies Ende
114 Befestigungsbohrung
115 Dichtschicht
116 Bohrung Grundelement
201 Außenumfang Auflageabschnitt
202 Außenumfang Befestigungsabschnitt
501 Kegelstumpfform
502 Innengewinde

## Patentansprüche

1. Verankerungsvorrichtung (100) zum Befestigen eines Aufbauelements (102) auf einem Grundelement (101) aus Beton, wobei die Verankerungsvorrichtung (100) aufweist
eine Ankerstange (103) mit einem Grundelementabschnitt (104), welcher in einer Bohrung (116) des Grundelements (101) befestigbar ist, und einen Aufbaubefestigungsabschnitt (105), welcher in dem Aufbauelement (102) befestigbar ist,
eine Schutzkappe (106), welche an dem Aufbaubefestigungsabschnitt (105) der Ankerstange (103) befestigbar ist,
wobei die Schutzkappe (106) einen, beabstandet um die Ankerstange (103) verlaufenden Auflageabschnitt (107) aufweist, welcher einen Auflagerand (108) zur Auflage auf einer Oberfläche des Grundelements (101), auf welcher das Aufbauelement (102) anordbar ist, ausgebildet ist,
wobei der Auflageabschnitt (107) derart ausgebildet ist, dass zwischen der Schutzkappe (106) und der Oberfläche des Grundelements (101) ein Hohlraum (109) um die Ankerstange (103) ausbildbar ist.

2. Verankerungsvorrichtung (100) gemäß Anspruch 1,
wobei die Schutzkappe (106) aus einem verformbaren Material ausgebildet ist
wobei die Schutzkappe (106) insbesondere aus Kunststoff oder aus Metall ausgebildet ist.

3. Befestigungsanordnung gemäß Anspruch 1 oder 2,
wobei der Auflageabschnitt (107) derart ausgebildet ist, dass der Hohlraum (109) eine runde Querschnittsform aufweist, oder
wobei der Auflageabschnitt (107) derart ausgebildet ist, dass der Hohlraum (109) eine ovale oder rechteckige Querschnittsform aufweist.

4. Verankerungsvorrichtung (100) gemäß einem der Ansprüche 1 bis 3,
wobei der Auflageabschnitt (107) derart ausgebildet ist, dass ein Außenumfang (201) des Auflageabschnitts eine runde Querschnittsform aufweist, oder
wobei der Auflageabschnitt (107) derart ausgebildet ist, dass ein Außenumfang (201) des Auflageabschnitts eine ovalen oder rechteckigen Querschnittsform aufweist.

5. Verankerungsvorrichtung (100) gemäß einem der Ansprüche 1 bis 4, wobei die Schutzkappe (106) einen Befestigungsabschnitt (110) aufweist, welcher sich gegenüberliegend zum Auflagerand (108) an den Auflageabschnitt (107) anschließt und sich entlang der Ankerstange (103) bis zu einem freien Ende (113) des Befestigungsabschnitts (110) erstreckt, wobei der Befestigungsabschnitt (110) eine Befestigungsbohrung (114) aufweist, durch welche die Ankerstange (103) zur Befestigung geführt ist.

6. Verankerungsvorrichtung (100) gemäß Anspruch 5,
wobei der Befestigungsabschnitt (110) aus Vollmaterial ausgebildet ist, oder
wobei der Befestigungsabschnitt (110) Befestigungsbereiche zur Befestigung an der Ankerstange (103) aufweist, wobei die Befestigungsbereiche durch zumindest einen weiteren Hohlraum beabstandet sind.

7. Verankerungsvorrichtung (100) gemäß Anspruch 5 oder 6,
wobei der Befestigungsabschnitt (110) derart ausgebildet ist, dass ein Außenumfang (202) des Befestigungsabschnitts (110) eine runde Querschnittsform aufweist, oder,
wobei der Befestigungsabschnitt (110) derart ausgebildet ist, dass ein Außenumfang (202) des Befestigungsabschnitts (110) eine ovale oder rechteckige Querschnittsform aufweist.

8. Verankerungsvorrichtung (100) gemäß einem der Ansprüche 5 bis 7, wobei der Befestigungsabschnitt (110) eine Kegelstumpfform (501) ausbildet, bei welcher sich der Befestigungsabschnitt (110) ausgehend von dem Auflageabschnitt (107) entlang der Ankerstange (103) zu einem freien Ende (113) des Befestigungsabschnitts (110) verjüngt
wobei der Außenumfang (202) des Befestigungsabschnitts (110) insbesondere an dem Auflageabschnitt (107) eine ovale oder rechteckige Querschnittsform aufweist, welche an dem freien Ende (113) in eine runde Querschnittsform übergeht,
wobei die Befestigungsbohrung (114) insbesondere ein Innengewinde (502) aufweist,
wobei das Innengewinde (502) vollumfänglich ausgebildet ist oder aus zumindest zwei im Umfang beabstandete und entlang der Ankerstange (103) erstreckende Gewindebahnen besteht, die insbesondere gegenüberliegend voneinander ausgebildet sind.

9. Verankerungsvorrichtung (100) gemäß einem der Ansprüche 1 bis 8, wobei die Schutzkappe (106) aus zumindest unterschiedlichen ersten und zweiten Werkstoffen, insbesondere zwei unterschiedlichen Kunststoffen, mit unterschiedlicher Steifigkeit besteht.

10. Verankerungsvorrichtung (100) gemäß Anspruch 9,
wobei in Umfangsrichtung der Schutzkappe (106) ein erster Werkstoffabschnitt (I) mit dem ersten Werkstoff und ein zweiter Werkstoffabschnitt (II) mit dem zweiten Werkstoff abwechselt
wobei die Schutzkappe (106) insbesondere derart ausgebildet ist, dass sich zwei erste Werkstoffabschnitte (I) mit dem ersten Werkstoff gegenüberliegen
und/oder dass sich zwei zweite Werkstoffabschnitte (II) mit dem zweiten Werkstoff gegenüberliegen.

11. Verankerungsvorrichtung (100) gemäß einem der Ansprüche 1 bis 10, wobei zumindest der Aufbaubefestigungsabschnitt (105) der Ankerstange (103) ein Gewinde (111) zum Befestigen eines Befestigungsmittels, insbesondere einer Schraubenmutter (112), aufweist.

12. Verbundanordnung eines Bauwerks, die Verbundanordnung aufweisend ein Grundelement (101) aus Beton,
ein Aufbauelement (102), welches auf dem Grundelement (101) angeordnet ist,
eine Verankerungsvorrichtung (100) gemäß einem der Ansprüche 1 bis 11,
wobei der Grundelementabschnitt (104) in einer Bohrung (116) des Grundelements (101) befestigt ist,
wobei die Schutzkappe (106) an dem Aufbaubefestigungsabschnitt (105) der Ankerstange (103) befestigt ist,
wobei der Auflagerand (108) des Auflageabschnitts auf der Oberfläche des Grundelements (101), auf welcher das Aufbauelement (102) angeordnet ist, aufliegt,
wobei der Aufbaubefestigungsabschnitt (105) in dem Aufbauelement (102) befestigt ist.

13. Verbundanordnung gemäß Anspruch 12,
wobei der Grundelementabschnitt (104) der Ankerstange (103) mittels eines Verbindungsmittels, insbesondere Mörtel oder Verbundmörtel, in der Bohrung (116) des Grundelements (101) befestigt ist,
wobei das Verbindungsmittel insbesondere den Hohlraum (109) zwischen der Schutzkappe (106) und der Oberfläche des Grundelements (101) um die Ankerstange (103) füllt,
wobei das Aufbauelement (102) insbesondere ein aushärtbares Material, insbesondere Beton, aufweist, welches insbesondere um dem Aufbaubefestigungsabschnitt (105) der Ankerstange (103) gegossen ist, wobei das Grundelement (101) auf einer Oberfläche insbesondere eine Dichtschicht (115) aufweist, an welcher das Aufbauelement (102) angeordnet ist.

14. Verfahren zum Befestigen eines Aufbauelements (102) auf einem Grundelement (101) aus Beton eines Bauwerks mittels einer Verankerungsvorrichtung (100) gemäß einem der Ansprüche 1 bis 19, das Verfahren aufweisend
Bereitstellen eines Grundelements (101) aus Beton,
Befestigen des Grundelementabschnitts (104) der Ankerstange (103) in einer Bohrung (116) des Grundelements (101),
Befestigen der Schutzkappe (106) an dem Aufbaubefestigungsabschnitt (105) der Ankerstange (103),
Auflegen des Auflagerands des Auflageabschnitts der Schutzkappe (106) auf der Oberfläche des Grundelements (101), auf welcher das Aufbauelement (102) anordbar ist,
Anordnen des Aufbauelements (102) auf der Oberfläche des Grundelements (101),
Befestigen des Aufbaubefestigungsabschnitts (105) der Ankerstange (103) in dem Aufbauelement (102), sodass das Aufbauelement (102) mittels der Ankerstange (103) auf dem Grundelement (101) befestigt ist.

15. Schutzkappe (106) zum Abdichten einer Bohrung (116) eines Grundelements (101) aus Beton, in welcher Bohrung (116) ein Grundelementabschnitt (104) einer Ankerstange (103) befestigbar ist,
wobei die Schutzkappe (106) an einem Aufbaubefestigungsabschnitt (105) der Ankerstange (103) befestigbar ist, wobei der Aufbaubefestigungsabschnitt (105) in einem Aufbauelement (102) befestigbar ist,
wobei die Schutzkappe (106) einen, beabstandet um die Ankerstange (103) verlaufenden Auflageabschnitt (107) aufweist, welcher einen Auflagerand (108) zur Auflage auf einer Oberfläche des Grundelements (101), auf welcher das Aufbauelement (102) anordbar ist, ausgebildet ist,
wobei der Auflageabschnitt (107) derart ausgebildet ist, dass zwischen der Schutzkappe (106) und der Oberfläche des Grundelements (101) ein Hohlraum (109) um die Ankerstange (103) ausbildbar ist.
